# EUROPÄISCHE PATENTSCHRIFT

(11) **EP 1 382 745 B1**
(45) Veröffentlichungstag und Bekanntmachung des Hinweises auf die Patenterteilung: **14.09.2005**
(21) Anmeldenummer: 03450150.2
(22) Anmeldetag: 20.06.2003
(51) Int. Cl.: E01B 27/06

(54) **Verfahren zur Reinigung von Schotter eines Gleises**
Method for cleaning the ballast of railway tracks
Procédé pour le nettoyage du ballast d'une voie de chemin de fer

(30) Priorität: 17.07.2002 AT 4762002 U
(43) Veröffentlichungstag der Anmeldung: 21.01.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- DE-C- 531 681
- GB-A- 1 519 316
- US-A- 4 203 493
- US-A- 4 635 664

## Beschreibung

Die Erfindung betrifft ein Verfahren zur Reinigung von Schotter eines Gleises durch eine Siebanlage zur Abtrennung von Abraum sowie durch Wasserzufuhr.

Es ist bereits gemäß GB 1 519 316 bekannt, den durch eine Reinigungsmaschine vom Gleis aufgenommenen Schotter zusätzlich zu einer Siebanlage durch Wasserzufuhr zu reinigen. Dabei fließt das Wasser allerdings auf das Gleis, so daß sich ein sehr großer Wasserverbrauch ergibt.

Die Aufgabe der vorliegenden Erfindung liegt nun in der Schaffung eines Verfahrens der gattungsgemäßen Art, mit dem eine verbesserte Reinigung von Schotter durch Wasserzufuhr möglich ist.

Erfindungsgemäß wird diese Aufgabe mit einem Verfahren der eingangs genannten Art dadurch gelöst, daß das verunreinigte Wasser geklärt und ein dadurch gebildeter Klärschlamm zu dessen Entsorgung auf den auf einer Förderbandeinheit befindlichen Abraum zum gemeinsamen Weitertransport aufgebracht wird.

Die Aufbringung des Klärschlammes auf den Abraum führt zu einer wesentlichen Vereinfachung des Abtransportes, da sich auf diese Weise der fast flüssige Klärschlamm mit dem Abraum vermischt und mit diesem quasi als Trägermaterial unter zuverlässiger Vermeidung eines Wegfließens vom Förderband gemeinsam zu einem Speicherwagen befördert werden kann. Damit erübrigen sich aufwendige eigene Transport- und Speichereinheiten für den Klärschlamm.

Weitere Vorteile und Ausbildungen der Erfindung ergeben sich aus der Zeichnung.

Im folgenden wird die Erfindung anhand von in der Zeichnung dargestellten Ausführungsbeispielen näher beschrieben.

Es zeigen:
Fig. 1 und 2 einen Teil einer Maschine zur Reinigung von Schotter in Seitenansicht.

Eine in den Fig. 1 und 2 lediglich teilweise dargestellte Maschine 1 besteht aus einer Anzahl von miteinander gekuppelten Fahrzeugen 2, die über Schienenfahrwerke 3 auf einem Gleis 4 in einer Arbeitsrichtung 5 verfahrbar sind. Wie an sich bekannt, wird mit Hilfe einer nicht näher dargestellten Räumkette verunreinigter Schotter 6 aus dem Gleis 4 aufgenommen und über ein Förderband 7 einer Siebanlage 8 mit einem Vibrationsantrieb 9 zugeführt.

Der durch diese mechanische Reinigung vorgereinigte Schotter 6 wird über ein Förderband 10 in eine Waschanlage 11 weiter transportiert und in dieser durch Zufuhr von Wasser 12 gewaschen. Danach wird der doppelt gereinigte Schotter 6 wieder unterhalb des Gleises 4 eingebracht.

Ein in der Siebanlage 8 vom Schotter 6 abgetrennter Abraum 13 wird über eine Förderbandeinheit 14 zu einem Speicherwagen 15 transportiert. Das in der Waschanlage 11 versprühte Wasser 12 wird über eine Leitung 16 zu einer Kläranlage 17 gepumpt und dort unter Bildung von Klärschlamm 18 gereinigt. Dieser wird durch eine Pumpe 19 auf den auf der Förderbandeinheit 14 befindlichen Abraum 13 gefördert und somit gemeinsam mit dem Abraum 13 als Trägermaterial weiter zum Speicherwagen 15 transportiert. Unter entsprechender Dosierung der gepumpten Menge von Klärschlamm 18 kann in Abhängigkeit von der Konsistenz des Abraumes 13 ein Abfließen von der Förderbandeinheit 14 zuverlässig vermieden werden.

## Patentansprüche

1. Verfahren zur Reinigung von Schotter (6) eines Gleises (4) durch eine Siebanlage (8) zur Abtrennung von Abraum (13) sowie durch Wasserzufuhr, **dadurch gekennzeichnet, daß** das verunreinigte Wasser geklärt und ein **dadurch** gebildeter Klärschlamm (18) zu dessen Entsorgung auf den auf einer-Förderbandeinheit (14) befindlichen Abraum (13) zum gemeinsamen Weitertransport aufgebracht wird.

## Claims

1. A method of cleaning ballast (6) of a track (4) by a screening installation (8) for separating spoil (13) and by supplying water, **characterized in that** the contaminated water is clarified, and a washing water sludge (18) thus produced, for disposal thereof, is deposited upon the spoil (13) located on a conveyor belt unit (14) for common further transport.

## Revendications

1. Procédé pour le nettoyage du ballast (6) d'une voie de chemin de fer (4) par une installation de criblage (8) pour la séparation des déblais (13) ainsi que par l'alimentation en eau, **caractérisé en ce que** l'eau sale est épurée et les boues de curage (18) ainsi formées sont amenées en vue de leur mise au rebut sur les déblais (13) se trouvant sur une unité de bande transporteuse (14) en vue de leur transport ultérieur en commun.
